# EUROPÄISCHE PATENTSCHRIFT

(11) **EP 0 269 004 B1**
(45) Veröffentlichungstag und Bekanntmachung des Hinweises auf die Patenterteilung: **04.09.1991**
(21) Anmeldenummer: 87117095.7
(22) Anmeldetag: 19.11.1987
(51) Int. Cl.: E06C 9/04

(54) **Vorrichtung zur Befestigung eines Steigbügels an einer gekrümmten Wand**
Device for attaching a step iron to a curved wall
Dispositif pour la fixation d'un échelon à une paroi courbe

(30) Priorität: 26.11.1986 DE 3640367
(43) Veröffentlichungstag der Anmeldung: 01.06.1988
(73) Patentinhaber: Enssle, Hertha, D-86732 Oettingen (DE)
(72) Erfinder: Enssle, Gerhard, D-8867 Oettingen (DE)
(74) Vertreter: Schwabe - Sandmair - Marx

(56) Entgegenhaltungen:
- CH-A- 439 671
- DE-A- 2 650 180
- DE-A- 3 113 201
- DE-B- 1 679 144
- US-A- 3 200 903

## Beschreibung

Die Erfindung betrifft eine Vorrichtung zur Befestigung eines Steigbügels an einer gekrümmten, insbesondere dünnen Wand der im Oberbegriff des Anspruchs 1 angegebenen Gattung.

Sollen "Sicherheitssteigeisen für einläufige Steigeisengänge mit seitlicher Aufkröpfung", die auch als "Sicherheits-Steigbügel" bezeichnet werden, an dicken Betonwänden mit relativ geringer Krümmung befestigt werden, so müssen Löcher in die Betonwand gebohrt werden. In dieser Löcher, deren Durchmesser dem Durchmesser der Enden der Schenkel des Steigbügels angepaßt ist, werden dann die Enden des Steigbügels eingeschlagen und dadurch kraftschlüssig fixiert.

Schwierigkeiten treten bei stark gekrümmten Wänden auf, und zwar insbesondere dann, wenn sie aus Asbestzement (AZ) oder insbesondere glasfaserverstärkten Kunststoffen bestehen, wie er häufig für die Herstellung von Schachtrohren eingesetzt wird. Dann ist nämlich oft die Wanddicke sehr viel kleiner als die erforderliche Befestigungstiefe, d.h. die Enden der Steigbügel stehen nach außen über die Wand hinaus vor und müssen dort zusätzlich fixiert werden. Trotzdem läßt sich die sichere Befestigung nicht gewährleisten.

Deshalb sind Vorrichtungen zur Befestigung eines Steigbügels an einer gekrümmten, insbesondere dünnen Wand der angegebenen Gattung entwickelt worden, die zwei an der Wand anbringbare Laschen aufweisen. Die Laschen können bspw. durch Schrauben an der Wand befestigt werden. Jede Lasche ist mit einer Hülse für die Aufnahme des zylindrischen Endes des Steigbügels versehen, so daß nach der Anbringung der Laschen an der Wand die Enden des Steigbügels in diese Hülsen gesteckt und dort fixiert werden können, bspw. durch Vernieten oder durch Einführung eines Splintes.

Bei der Montage dieser Vorrichtung haben sich jedoch Probleme ergeben, und zwar bei der Anbringung des Steigbügels an stark gekrümmten, relativ dünnen Wänden, bspw. in Schachtrohren aus Asbestzement oder insbesondere glasfaserverstärkten Kunststoffen. Denn dann müssen die Hülsen der Laschen und damit die Laschen selbst sehr exakt ausgerichtet werden, nämlich in Anpassung an die genau definierten Enden des Steigbügels. Ändert sich die Krümmung der Wand, also bspw. der Durchmesser eines Schachtrohres, so passen die einzelnen Teile nicht mehr zueinander, d.h., für verschiedene Wandkrümmungen müssen verschiedene Steigbügel und gegebenenfalls auch verschiedene Laschen mit Hülsen auf Vorrat gehalten werden.

Aus der CH-A-439.671 ist eine Mauerbefestigungseinrichtung für Steigbügel, Leitern u.ä. Montagegeräte bekannt, welche in Kanalisationsschächten, Wasserreservoirs, Luftschutzkellern o.dgl. verwendet werden kann und zum Begehen der genannten Räumlichkeiten dient. Zur Befestigung z.B. von Steigbügeln sind dabei Flanschkonsolen vorgesehen, in die die zu befestigenden Enden der Steigbügel eingesetzt werden können. Die Flanschkonsolen sind jeweils mit zwei Schraublöchern versehen, durch die Schrauben mit einem Dübel in einer Wand befestigt werden können. Auf diese Weise wird den Flanschkonsolen der nötige Halt an einer hinreichend dicken Wand verliehen. Für dünne Wände, die zudem stark gekrümmt sind, ist auch diese bekannte Mauerbefestigungseinrichtung jedoch nicht geeignet, da sich die Befestigungsteile nicht hinreichend in einer dünnen Wand fixieren lassen.

Aus der DE-A-31 13 201 ist eine Leiterbefestigungsvorrichtung bekannt, die so ausgestattet ist, daß einerseits eine Leiter sicher gehalten wird und andererseits relativ schnell und problemlos aus der bekannten Vorrichtung entfernt werden kann. Diese Druckschrift zeigt im Hinblick auf die gattungsgemäße Vorrichtung der vorliegenden Erfindung keine relevanten Merkmale.

Der Erfindung liegt deshalb die Aufgabe zugrunde, eine Vorrichtung zur Bebefestigung eines Steigbügels an einer gekrümmten, insbesondere dünnen Wand der angegebenen Gattung zu schaffen, bei der die oben erwähnten Nachteile nicht auftreten.

Insbesondere soll eine Vorrichtung vorgeschlagen werden, die auch bei dünnen, stark gekrümmten Wänden, bspw. Schachtrohren aus Asbestzement oder einem anderen dünnen Material, z.B. insbesondere glasfaserverstärkten Kunststoffen, die problemlose Montage des Steigbügels ermöglicht.

Diese Aufgabe wird erfindungsgemäß durch die im kennzeichnenden Teil des Anspruchs 1 angegebenen Merkmale gelöst.

Zweckmäßige Ausführungsformen werden durch die Merkmale der Unteransprüche definiert.

Die mit der Erfindung erzielten Vorteile beruhen auf folgender Funktionsweise: Wie bei herkömmlichen Befestigungsvorrichtungen werden die beiden Laschen in einem definierten, von der Krümmung der Wand einerseits und der Länge des Steigbügels andererseits abhängenden Stand an der Wand befestigt, bspw. mit der Wand verschraubt. Jede Lasche ist mit einem in senkrechter Richtung verlaufenden Durchgang versehen; die beiden Durchgänge werden so ausgerichtet, daß sie dem seitlichen Abstand der beiden Enden des Steigbügels voneinander entsprechen.

Nach der Anbringung der Laschen werden Bolzen, die starr mit den Hülsen verbunden sind, in die Durchgänge gesteckt. Die Form der Bolzen ist so an die Form der Durchgänge angepaßt, daß die Bolzen in vertikaler Richtung in den Durchgängen verschoben und außerdem um eine vertikale Achse gedreht werden können. Zu diesem Zweck können Durchgänge und Bolzen bspw. polygonalen Querschnitt haben, wodurch eine stufenweise Winkeländerung möglich wird.

Falls eine stufenlose Verdrehung erforderlich ist, haben Durchgänge und Bolzen Zylinderform.

Die beiden Bolzen werden also so in die Durchgänge der Laschen eingesetzt, daß die starr mit ihnen verbundenen, etwa in horizontaler Richtung verlaufenden Hülsen die Enden der Schenkel des Steigbügels aufnehmen können. Man erhält also verschiedene Einstellmöglichkeiten, nämlich einmal über die Anbringung der Laschen und zum anderen über eine Winkelverstellung der Hülsen, wie sie stufenlos bei zylindrischer Form von Bolzen und Durchgängen möglich ist.

Die Bolzen sind gegen Herausziehen gesichert, bspw. durch Einführen von Splinten in eine Querborhung am unteren Ende der Bolzen, so daß die Enden der Splinte über die Bolzen hinaus vorstehen und beim Herausziehen der Bolzen aus den Durchgängen in Anlage an das untere Ende der Durchgänge kommen.

Diese Splinte müssen bei der Benutzung der Steigeisen keinerlei Kräfte aufnehmen, sondern dienen nur als Sicherung gegen das Herausziehen der Bolzen nach oben aus den Durchgängen.

Die Enden der Steigeisen werden in üblichen Weise, bspw. durch Nieten, an den Hülsen befestigt, so daß bei Bedarf sogar die Hülsen wieder von den Steigeisen getrennt werden können. Eine besonders einfache Auswechslung ergibt sich jedoch durch Lösen der Splinte und Herauziehen der Bolzen aus den Durchgängen, so daß man die gesamte Einheit aus Steigbügel, Hülse und Bolzen auswechseln kann. In der Praxis muß nämlich eine solche Auswechslung relativ häufig erfolgen, bspw. beim Transport sperriger Güter durch ein Schachtrohr.

Durch diese Befestigungstechnik lassen sich alle üblichen Steigeisen montieren, die die gängigen Normen erfüllen. Sie kann insbesondere bei Schachtrohren, aber auch bei Silos außen ohne Umbau eingesetzt werden. Auch bei dickwandigem Beton ergibt sich eine einwandfreie Montage, da im Vergleich mit dem Einschlagen der Steigbügel kürzere und dünnen Dübel und Schrauben verwendet werden können.

Die Erfindung wird im folgenden anhand eines Ausführungsbeispieles unter Bezugnahme auf die beiliegenden, schematischen Zeichnungen näher erläutert. Es zeigen
- Fig. 1: eine Ansicht auf einen an einer Wand angebrachten Sicherheitssteigbügel,
- Fig. 2: im vergrößerten Maßstab eine Ansicht von vorne auf die Befestigung des rechten Schenkels des Steigbügels nach Figur 1, und
- Fig. 3: eine seitliche Ansicht der Befestigung des rechten Schenkels des Steigbügels an der Wand.

Figur 1 zeigt eine Vorderansicht einer allgemein durch das Bezugszeichen 10 angedeuteten Vorrichtung zur Befestigung eines "Sicherheitssteigeisens 12 für einläufige Steigeisengänge mit seitlicher Aufkröpfung", das im folgenden auch als "Sicherheitssteigbügel 12" bezeichnet werden soll, an einer Wand 36.

Dieser Sicherheitssteigbügel 12 weist eine zylindrische Trittfläche 14 mit zwei seitlichen, aufgekröpften Schenkeln 16 und 18 auf, die über Hülsen 26, 28 an der Wand 36 angebracht sind.

Wie man aus den Figuren 2 und 3 erkennt, sitzt das Ende jedes Schenkels, siehe den Schenkel 16 bei der Darstellung nach Figur 3, in einer Hülse 26 und ist dort über eine Vernietung 40 fixiert. Die Verbindung zwischen dem Schenkel 16 des Sicherheitssteigbügels 12 und der Hülse 26 erfolgt also auf übliche Weise.

Die Hülse ist starr mit einem vertikal verlaufenden zylindrischen Bolzen 32 verbunden, der bspw. einen Durchmesser von 12 mm hat oder nach Statik bemessen ist. Dieser Bolzen 32 kann bspw. mit der Stirnfläche der Hülse 26 verschweißt, einstückig mit der Hülse 26 ausgebildet oder auf andere Weise mit der Hülse 26 verbunden sein.

Die Befestigungsvorrichtung 10 weist weiterhin zwei streifenförmige Laschen 20, 22 mit Durchgangsöffnungen für Schloßschrauben 24, 25 auf, mit denen die Laschen 20, 22 an der Wand 36 (siehe auch Figur 3) befestigt werden können.

Einstückig mit den Laschen 20, 22 ist ein in vertikaler Richtung verlaufender, zylindrischer Durchgang 30 ausgebildet, der bspw. durch Umbiegen eines Randbereiches der Lasche, 20, 22 hergestellt werden kann. Der Innenquerschnitt dieses Durchgangs 30 hat in Anpassung an den Bolzen 32 Zylinderform, wobei der Innendurchmesser des Durchgangs 30 etwa größer als der Außendurchmesser des Bolzens 32 ist, also z.B. 13 mm beträgt, so daß der Bolzen 32 leicht verschiebbar und drehbar in dem Durchgang 30 aufgenommen werden kann.

An seinem unteren Ende weist der Bolzen 32 (siehe Figur 2) an einer Stelle, die aus dem Durchgang 30 herausragt, eine durchgehende Querbohrung auf, in die ein Splint 34 gesteckt werden kann.

Die Montage des Sicherheitssteigbügels 12 mittels dieser Befestigungsvorrichtung 10 erfolgt auf folgende Weise: Zunächst werden die beiden Laschen 20, 22 durch die Schrauben 24, 25 an der Wand 36 befestigt. Wie man aus Figur 3 erkennt, erstreckt sich der Schaft 42 der Schraube 24 durch eine Bohrung in der Wand 36 und außerdem durch eine Öffnung in der Lasche 20. Der Kopf 44 der Schraube 24 liegt unter Zwischenschaltung einer Dichtung 38 auf Kautschukbasis an der Außenfläche der Wand 36 an. Die beiden Laschen 20, 22 werden mittels der Schrauben 24, 25 so fixiert, daß die beiden Durchgänge 30 in den Laschen 20, 22 einen Abstand voneinander haben, der dem Abstand der beiden Schenkel 16, 18 des Sicherheitssteigbügels 12 voneinander entspricht.

Dann werden die beiden Bolzen 32 mit den Hülsen 26, 28 von oben in die Durchgänge 30 der beiden Laschen 20, 22 gesteckt, bis die unteren Enden der Bolzen 32 unten aus den Durchgängen 30 herausragen. Nun können die Bolzen 32 mittels der Splinte 34 gegen Herausziehen nach oben gesichert werden. Anschließend werden die Enden der Schenkel 16, 18 in üblicher Weise in die Hülsen 26, 28 gesteckt und durch die Vernietung fixiert.

Die bei der Benutzung dieses Sicherheitssteigbügels 12 auftretenden, nach unten gerichteten Kräfte werden durch die auf der Oberkante der Laschen 20, 22 aufliegende Unterkanten der Hülse 26, 28 aufgenommen, d.h. die Splinte 34 werden nur dann beansprucht, wenn nach oben gerichtete Kräfte auftreten.

Als Alternative zu der dargestellten Ausführungsform können die Durchgänge 30 in den Laschen 20, 22 einerseits und die Bolzen 32 andererseits auch einen polygonalen Querschnitt haben, wodurch jedoch Winkeländerungen nur in diskreten Schritten möglich sind, also nicht kontinuierlich, wie es bei Verwendung von zylindrischen Bolzen 32 möglich ist.

Zur Entfernung des Sicherheitssteigbügels 12 müssen nur die Splinte 34 herausgezogen werden; anschließend kann man den Sicherheitssteigbügel 12 zusammen mit den Hülsen 26, 28 und den Bolzen 32 nach oben aus den Durchgängen 30 in den Laschen 20, 22 herausheben, die an der Wand befestigt bleiben.

Dadurch sind problemlos etwaige Arbeiten in einem Schachtrohr, aber auch der Austausch eines defekten Sicherheitssteigbügels 12 möglich.

## Patentansprüche

1. Vorrichtung zur Befestigung eines Steigbügels (12) an einer gekrümmten, insbesondere dünnen Wand (36),
a) mit zwei an der Wand (36) anbringbaren Laschen (20, 22), und
b) mit einer Hülse (26, 28) an jeder Lasche (20, 22) für die Aufnahme des zylindrischen Endes eines Schenkels (16, 18) des Steigbügels (12),
dadurch **gekennzeichnet,** daß
c) mindestens eine Hülse (26, 28) über einen vertikalen, mit der Hülse starr verbundenen Bolzen (32) mit der Lasche (20, 22) verbunden ist, und sich der Bolzen (32) durch einen vertikalen Durchgang (30) an der Lasche (20, 22) erstreckt, und
d) der Bolzen (32) in dem vertikalen Durchgang (32) um eine vertikale Achse drehbar ist.

2. Vorrichtung nach Anspruch 1, dadurch **gekennzeichnet,** daß der Bolzen (32) und entsprechend angepaßt auch der Durchgang (30) einen polygonalen Querschnitt haben.

3. Vorrichtung nach Anspruch 1, dadurch **gekennzeichnet,** daß der Bolzen (32) und entsprechend angepaßt auch der Durchgang (30) einen kreisförmigen Querschnitt haben.

4. Vorrichtung nach einem der Ansprüche 1 bis 3 , dadurch **gekennzeichnet,** daß der Bolzen (32) mit der Hülse (26, 28) verschweißt ist.

5. Vorrichtung nach einem der Ansprüche 1 bis 4 , dadurch **gekennzeichnet,** daß der Bolzen (32) gegen Herausziehen aus dem Durchgang (30) gesichert ist.

6. Vorrichtung nach Anspruch 5, dadurch **gekennzeichnet,** daß das untere Ende des Bolzens (32) aus dem Durchgang (30) herausragt, und daß das herausragende Ende mit einer Querbohrung versehen ist, durch die sich ein zur Arretierung dienender Splint (34) erstreckt.

7. Vorrichtung nach einem der Ansprüche 1 bis 6, dadurch **gekennzeichnet,** daß das Ende des Schenkels (16, 18) durch eine Vernietung (40) in der Hülse (26, 28) gesichert ist.

## Claims

1. A device for attaching a step iron (12) to a curved and in particular thin wall (36),
a) with two lugs (20, 22) which can be attached to the wall (36) and
b) with a sleeve (26, 28) on each lug (20, 22) to receive the cylindrical end of one arm (16, 18) of the step iron (12),
characterised in that
c) at least one sleeve (26, 28) is connected to the lug (20, 22) via a vertical bolt (32) which is rigidly connected to the sleeve, the bolt (32) extending through a vertical passage (30) through the lug (20, 22) and
d) the bolt (32) is rotatable about a vertical axis in the vertical passage (32).

2. A device according to Claim 1, characterised in that the bolt (32) and correspondingly adapted also the passage (30) have a polygonal cross-section.

3. A device according to Claim 1, characterised in that the bolt (32) and correspondingly adapted also the passage (30) have a circular cross-section.

4. A device according to one of Claims 1 to 3, characterised in that the bolt (32) is welded to the sleeve (26, 28).

5. A device according to one of Claims 1 to 4, characterised in that the bolt (32) is secured against falling out of the passage (30).

6. A device according to Claim 5, characterised in that the bottom end of the bolt (32) protrudes from the passage (30) and in that the protruding end is provided with a transverse bore through which extends a cotter-pin (34) which serves as a locking means.

7. A device according to one of Claims 1 to 6, characterised in that the end of the arm (16, 18) is secured in the sleeve (26, 28) by riveting at (40).

## Revendications

1. Dispositif de fixation d'un échelon (12) à une paroi courbe, en particulier mince (36), comportant
a) deux attaches (20,22) pouvant être appliquées à la paroi (36), et
b) une douille (26,28) sur chaque attache (20,22) pour la réception de l'extrémité cylindrique d'une branche (16,18) de l'échelon (12),
caractérisé en ce que
c) au moins une douille (26,28) est reliée à l'attache (20, 22) par l'intermédiaire d'un boulon vertical (32) solidaire de la douille, et le boulon (32) s'étend à travers un passage vertical (30) sur l'attache (20,22), et
d) le boulon (32) peut tourner dans le passage vertical (30) autour d'un axe vertical.

2. Dispositif selon la revendication 1, caractérisé en ce que le boulon (32) et, adapté de façon correspondante, également le passage (30), présentent une section polygonale.

3. Dispositif selon la revendication 1, caractérisé en ce que le boulon (32) et, adapté de façon correspondante, également le passage (30), présentent une section circulaire.

4. Dispositif selon l'une quelconque des revendications 1 à 3, caractérisé en ce que le boulon (32) est soudé à la douille (26,28).

5. Dispositif selon l'une quelconque des revendications 1 à 4, caractérisé en ce que le boulon (32) est assuré contre une extraction du passage (30).

6. Dispositif selon la revendication 5, caractérisé en ce que l'extrémité inférieure du boulon (32) fait saillie du passage (30), et en ce que l'extrémité saillante est pourvue d'un alésage transversal, à travers lequel s'étend une goupille fendue (34) servant au blocage.

7. Dispositif selon l'une quelconque des revendications 1 à 6, caractérisé en ce que l'extrémité de la branche (16,18) est assurée par un rivetage (40) dans la douille (26,28).
